# FASCICULE DE BREVET EUROPEEN

(11) **EP 0 687 774 B1**
(45) Date de publication et mention de la délivrance du brevet: **19.11.1997**
(21) Numéro de dépôt: 94401354.9
(22) Date de dépôt: 16.06.1994
(51) Int. Cl.: E01D 19/10, E01D 19/04, E01F 15/00, E04C 5/12

(54) **Perfectionnements aux dispositifs pour relier horizontalement entre elles des lisses de sécurité ou pièces analoques**
Vorrichtung zum waagerecht Verbinden von Leitschienen oder dergleichen Teilen
Device for horizontally interconnecting guardrails or similar parts

(43) Date de publication de la demande: 20.12.1995
(73) Titulaire: FREYSSINET INTERNATIONAL ET CIE, F-78140 Velizy Villacoublay (FR)
(72) Inventeur: de la Fuente, Carlos, F-92000 Nanterre (FR)
(74) Mandataire: Loisel, Bertrand

(56) Documents cités:
- EP-A- 0 435 441
- WO-A-87/05958
- BE-A- 826 790
- DE-A- 3 206 167
- DE-A- 3 705 485
- FR-A- 2 521 610
- FR-A- 2 667 631
- US-A- 1 931 904
- US-A- 3 693 940
- CONSTRUCTION REPAIR, vol.3, no.8, Octobre 1989, LONDON GB pages 17 - 20 PRITCHARD

## Description

L'invention est relative aux dispositifs pour relier horizontalement entre elles deux pièces allongées horizontalement destinées à former ensemble une portée continue, la liaison entre ces pièces remplissant les deux conditions suivantes :
- en temps normal, des déplacements horizontaux mutuels relativement lents sont rendus possibles entre les deux pièces, déplacements tels que ceux dus aux déformations thermiques,
- en cas d'application d'un choc sur l'une au moins des deux pièces, susceptible de solliciter brusquement à l'écartement ces deux pièces, celles-ci doivent être solidarisées instantanément entre elles par un effet de blocage qui interdit ladite séparation.

L'invention s'applique plus particulièrement au cas où les forces F susceptibles de solliciter brusquement à l'écartement les deux pièces considérées sont relativement élevées, étant typiquement supérieures à une tonne : les pièces en question sont par exemple les lisses horizontales constituant des barrières de sécurité disposées en bordure d'un pont, au droit des joints de dilatation de ce pont.

Dans les modes de réalisation connus des dispositifs de liaison du genre en question, ces dispositifs sont conçus et dimensionnés de façon à encaisser eux-mêmes la totalité des forces F mises en jeu lors des chocs, de sorte qu'ils sont relativement encombrants, pesants et coûteux.

L'invention a pour but, surtout, de rendre les dispositifs de liaison considérés tels qu'ils répondent mieux que jusqu'à ce jour aux différentes exigences de la pratique, notamment en ce qu'ils sont relativement économiques, légers et peu encombrants : en particulier, dans le cas où ils servent à relier entre elles des lisses constituées par des profilés creux, ils peuvent être logés à l'intérieur de ces profilés.

A cet effet, les dispositifs de liaison du genre en question selon l'invention, destinés à relier horizontalement entre elles deux pièces allongées horizontalement et disposées dans le prolongement l'une de l'autre, comprennent d'une façon connue en soi (voir par exemple la figure 7 de FR-A-2 667 631) un tronçon intermédiaire ayant un profil semblable à celui des deux pièces, monté à glissement doux entre ces deux pièces de façon à maintenir la continuité de la liaison tout en autorisant les variations de l'écartement mutuel des deux pièces et ils sont essentiellement caractérisés en ce qu'ils comprennent un premier bloc destiné à être solidarisé à l'une des pièces, un second bloc destiné à être solidarisé à l'autre pièce, une armature résistant à la traction traversant les deux blocs, des moyens pour ancrer en permanence une extrémité de l'armature sur le premier bloc vis-à-vis de ses sollicitations à la traction en direction du second bloc, un dispositif d'ancrage tronconique à clavettes contenu dans le second bloc et entourant une portion de l'armature de façon à pouvoir ancrer celle-ci sur ce second bloc vis-à-vis de ses sollicitations à la traction en direction du premier bloc, un dispositif à ressort porté par le second bloc, sollicitant axialement les clavettes dans le sens pour lequel elles libèrent l'armature, une tige prolongeant l'armature au-delà du second bloc, tige solidarisée avec un piston, un pot cylindrique entourant la portion de la tige qui comprend le piston de façon telle que ce dernier divise l'intérieur dudit pot en deux compartiments étanches reliés entre eux par un passage étranglé au niveau dudit piston, une masse de matériau incompressible et lentement déformable remplissant les deux compartiments du pot et le passage étranglé, un manchon solidaire du pot, interposé axialement entre celui-ci et la base élargie des clavettes et une bague solidaire du second bloc, propre à coopérer avec le manchon de façon à le maintenir, au repos, en sa position axialement juxtaposée contre les clavettes.

Dans des modes de réalisation avantageux, on a recours en outre à l'une et/ou à l'autre des dispositions suivantes :
- l'armature est constituée par un toron lui-même composé par un faisceau de brins métalliques entourant un brin métallique central et la tige est constituée par un prolongement du seul brin central de ce toron, les brins périphériques de ce dernier étant interrompus au niveau du manchon,
- le dispositif à ressort comprend un ressort hélicoïdal de compression entourant la portion d'armature disposée à l'entrée, du second bloc, disposée du côté du premier bloc, un étui cylindrique solidaire de ce second bloc et entourant ledit ressort et une douille épaulée interposée axialement entre le ressort et les extrémités étroites des clavettes,
- les pièces à relier sont deux tronçons de lisse constitués par des profilés creux et les blocs sont fixés, notamment par vissage, à l'intérieur des extrémités concernées de ces deux tronçons.

L'invention comprend, mises à part ces dispositions principales, certaines autres dispositions qui s'utilisent de préférence en même temps et dont il sera plus explicitement question ci-après.

Dans ce qui suit, l'on va décrire un mode de réalisation préféré de l'invention en se référant aux dessins ci-annexés d'une manière bien entendu non limitative.

La figure 1, de ces dessins, montre en coupe horizontale selon I-I, figure 2, les extrémités de deux tronçons de lisses reliées entre elles selon l'invention.

La figure 2 montre à plus petite échelle une coupe transversale verticale d'une barrière de sécurité de pont qui comprend trois lisses horizontales superposées mettant en application l'invention.

La figure 3 est une vue agrandie et plus détaillée d'une portion de la figure 1.

Le mode de réalisation ici choisi à titre d'exemple concerne une barrière de sécurité 1 propre à équiper un bord d'un pont routier 2 en vue d'empêcher les véhicules circulant sur ce pont, ou les chargements de ces véhicules, de basculer accidentellement à l'extérieur du pont.

Cette barrière est ici constituée par trois lisses horizontales 3 constituées par des profilés creux de section carrée ou rectangulaire à angles arrondis et portées l'une au-dessus de l'autre par des piètements 4 reposant sur le tablier du pont.

Chaque lisse 3 est elle-même composée par une suite de tronçons 3₁, 3₂ raccordés entre eux deux à deux par des dispositifs de liaison, lesquels doivent remplir les conditions suivantes :
- ils assurent la continuité de la liaison entre les tronçons 3₁ et 3₂,
- en temps normal, ils rendent possible la "respiration" de la lisse concernée, c'est-à-dire les déplacements mutuels relativement lents et de faible amplitude observables entre les deux tronçons, et dus notamment aux variations thermiques,
- enfin, ils doivent solidariser brusquement et fermement ces deux tronçons dès que se manifeste sur l'un d'entre eux un choc tendant à l'écarter de l'autre.

A cet effet, on dispose à l'intérieur des deux extrémités, raccordées entre elles, des deux tronçons 3₁ et 3₂ un fourreau 30 ayant le même profil que chacune de ces extrémités, mais un peu plus petit de façon à rendre possibles les coulissements relatifs entre ce fourreau et ces extrémités sans pour autant interrompre la continuité générale de l'ensemble.

On fixe en outre respectivement dans ces deux extrémités deux blocs 5 et 6, notamment par vissage à l'aide de vis 7,8.

Le bloc 5 est évidé par un trou cylindrique 9 propre à recevoir de façon quasi jointive une armature 10 présentant une forte résistance à la traction.

Une extrémité de cette armature 10 est coiffée par un manchon filé 11 solidement fixé sur elle, et ce manchon filé 11 prend appui horizontalement sur la face transversale, du bloc 5, la plus éloignée du bloc 6, notamment à l'intérieur d'une cuvette 12 prévue à cet effet.

Ledit manchon 11 est avantageusement solidarisé avec le bloc 5 à l'aide d'un étui cylindrique 31 qui l'enveloppe et qui est vissé sur ce bloc.

Le bloc 6 est également évidé par un alésage coaxial au trou 9, mais comportant cette fois-ci une portion cylindrique 13 de diamètre supérieur à celui du trou 9, prolongée à son extrémité la plus éloignée du bloc 5 par un alésage tronconique 14 divergeant vers l'extérieur.

Cet alésage tronconique 14 contient une pluralité de clavettes 15 destinées à former ensemble un mors tronconique fendu entourant l'armature 10.

Du fait de son orientation, ce mors est serré contre l'armature et ancre ainsi celle-ci sur le bloc 6 lorsqu'il est sollicité vers le bloc 5 (flèche F sur le dessin).

Au contraire, il libère l'armature lorsqu'il est sollicité en sens inverse (flèche G).

On prévoit en outre des moyens pour solliciter axialement les clavettes 15, par rapport au bloc 6 :
- en permanence dans le sens de la flèche G, de manière à rendre normalement libres les déplacements axiaux de l'armature 10 par rapport audit bloc 6, et donc les "respirations" normales de la lisse 3,
- et brusquement dans le sens de la flèche F, dès manifestement d'un effort tendant à écarter axialement l'un de l'autre les deux tronçons 3₁ et 3₂ constitutifs de la lisse 3.

La première partie de ces moyens comprend :
- un ressort hélicoïdal de compression 16 (figure 3) entourant la portion, de l'armature 10, qui se trouve à l'entrée du bloc 6, c'est-à-dire à proximité de sa face disposée du côté du bloc 5,
- un étui cylindrique 17, solidaire du bloc 6 et entourant le ressort 16 et donc le tronçon d'armature entouré par ce ressort, une extrémité de cet étui 17 étant extérieurement filetée et vissée dans un alésage fileté complémentaire 18 du bloc et son autre extrémité constituant un fond perforé sur lequel prend appui le ressort 16,
- et une douille épaulée 19 interposée axialement entre l'autre extrémité du ressort 16 et les bases étroites des clavettes 15, ladite douille étant logée avec jeu dans l'alésage cylindrique 13.

L'armature 10 est ici un toron métallique constitué par un faisceau de brins périphériques torsadés 10₁ entourant un brin ou âme centrale 10₂.

A sa sortie du bloc 6, les brins périphériques 10₁ sont coupés et seul le brin central 10₂ prolonge l'armature 10 au-delà du bloc 6, dans le sens de la flèche G.

Ce brin 10₂ est solidarisé avec un piston 20 et une portion dudit brin, comprenant le piston 20, est entourée par un pot cylindrique 21 agencé de la façon suivante :
- le piston 20 divise le volume intérieur au pot 21 en deux compartiments étanches A et B qui sont réunis entre eux par un passage étranglé 22 au niveau dudit piston,
- les deux extrémités du pot 21 forment des fonds perforés 23, 24 traversés de façon étanche par le brin 10₂ constituant "tige de piston", l'étanchéité des traversées de ces fonds par cette tige étant assurée à l'aide de joints toriques 25, 26,
- les deux compartiments A et B ainsi que le passage étranglé 22 sont remplis par un matériau M pâteux, plastique ou huileux dont le volume global est invariable, mais qui est lentement déformable de façon à rendre possibles les déplacements lents du piston 20 dans le pot 21, moyennant un refoulement à très petite vitesse du matériau considéré à travers l'étranglement 22, les déplacements rapides dudit matériau dans ledit étranglement étant par contre impossibles.

Le fond 24, du pot 21, disposé du côté des blocs est prolongé par un manchon 27 solidarisé avec lui, manchon terminé à son extrémité la plus éloignée dudit fond 24 par un bourrelet annulaire 28.

L'extrémité de grand diamètre de l'alésage tronconique 14 évidé dans le bloc 6 est prolongée dans le sens de la flèche G par un alésage cylindrique fileté 29 dans lequel est vissée une bague épaulée 30 propre, d'une part, à limiter la course des clavettes 15 dans ledit sens de la flèche G et, d'autre part, à entourer le bourrelet 28 de façon à le maintenir appliqué axialement contre les grandes bases de ces clavettes 15.

On voit encore sur la figure 3 un capuchon 31 qui coiffe le fond 23, du pot 21, le plus éloigné du bloc 6, ainsi que l'extrémité correspondante de la tige de piston 10₂ traversant ce fond 23, ce qui assure ainsi la fermeture étanche dudit fond.

Le fonctionnement du dispositif de liaison ainsi décrit est le suivant.

En temps normal, c'est-à-dire tant qu'aucune sollicitation brusque n'est exercée sur l'un des deux tronçons 3₁, 3₂ par rapport à l'autre dans le sens de leur écartement relatif, la détente du ressort 16 a pour effet de repousser le mors 15 dans le sens de la flèche G, par l'intermédiaire de la bague 19, contre le bourrelet 28.

L'armature 20 est alors libre de se déplacer par rapport au bloc 6 et les déplacements relatifs des deux blocs 5 et 6, ainsi que ceux des deux tronçons 3₁ et 3₂, sont rendus possibles moyennant des déplacements lents du piston 20 dans le pot 22, qui font intervenir des refoulements progressifs de petits volumes du matériau M à travers le passage étranglé 22.

Dès qu'une forte sollicitation horizontale à l'écartement est exercée sur l'un des deux tronçons 3₁ et 3₂ par rapport à l'autre, la portion de l'armature 10 qui traverse le bloc 6 est brusquement sollicitée vers le bloc 5 dans le sens de la flèche F, ainsi que son prolongement 10₂ et que le piston 20.

Les déformations possibles du matériau M étant trop lentes pour permettre son refoulement brusque dans le passage étranglé 22, le piston 20 peut alors être considéré comme solidarisé avec le pot 21, de sorte que ce pot 21 est lui-même sollicité dans le sens de la flèche F et repousse le mors 15 dans son logement tronconique 14, en lui faisant serrer l'armature 10.

Cette armature 10 est donc brusquement solidarisée avec le bloc 6, et en définitive avec le tronçon 3₁ de sorte que l'écartement mutuel des deux tronçons 3₁ et 3₂ de la lisse 3 est rendu impossible.

On observe donc automatiquement et instantanément une solidarisation extrêmement efficace des deux tronçons 3₁ et 3₂.

Il est à noter que cette solidarisation, qui fait intervenir la forte résistance à la traction de l'armature 10, est obtenue moyennant une simple sollicitation axiale du mors 15, mettant en jeu un effort extrêmement faible transmis de l'armature 10 au mors 15 par l'intermédiaire de la tige de piston 10₂, du piston 22, du matériau M, du pot 21 et du manchon 27.

A titre illustratif, cette sollicitation axiale peut mettre en jeu des efforts qui se chiffrent simplement à quelques dizaines de kilogrammes alors que les efforts d'écartement mutuel auxquels sont soumis les deux tronçons 3₁ et 3₂ et auxquels s'oppose l'armature 10 peuvent être de l'ordre de plusieurs tonnes.

En définitive, le blocage instantané de l'armature 10 est ici obtenu par un effort réduit de "pilotage", cet effort, qui se traduit par la solidarisation de l'armature 10 avec le bloc 6 par l'intermédiaire du mors 15, mettant simplement en oeuvre une sollicitation dudit mors 15 à l'enfoncement axial dans son logement tronconique.

En suite de quoi, et quel que soit le mode de réalisation adopté, on obtient finalement un dispositif de liaison dont la constitution, le fonctionnement et les avantages résultent suffisamment de ce qui précède.

Comme il va de soi, et comme il résulte d'ailleurs déjà de ce qui précède, l'invention ne se limite nullement à ceux de ses modes d'application et de réalisation qui ont été plus spécialement envisagés ; elle en embrasse, au contraire, toutes les variantes, notamment celles où les pièces allongées horizontalement à relier mutuellement seraient autres que des tronçons de lisses, étant par exemple les tronçons successifs constituant le tablier d'un pont de chemin de fer, tronçons qu'il convient d'ancrer solidement les uns sur les autres lors de sollicitations horizontales relatives brusques telles que celles pouvant être engendrées par le freinage de véhicules ferroviaires.

## Revendications

1. Dispositif pour relier horizontalement entre elles deux pièces (3₁,3₂) allongées horizontalement et disposées dans le prolongement l'une de l'autre, comprennant un tronçon intermédiaire (30) ayant un profil semblable à celui des deux pièces, monté à glissement doux entre ces deux pièces de façon à maintenir la continuité de la liaison tout en autorisant les variations de l'écartement mutuel des deux pièces, caractérisé en ce qu'il comprend un premier bloc (5) destiné à être solidarisé à l'une des pièces (3₁), un second bloc (6) destiné à être solidarisé à l'autre pièce (3₂), une armature résistant à la traction (10) traversant les deux blocs, des moyens (11) pour ancrer en permanence une extrémité de l'armature sur le premier bloc vis-à-vis de ses sollicitations à la traction en direction du second bloc, un dispositif d'ancrage tronconique (15) à clavettes contenu dans le second bloc et entourant une portion de l'armature de façon à pouvoir ancrer celle-ci sur ce second bloc vis-à-vis de ses sollicitations à la traction en direction du premier bloc, un dispositif à ressort (16-19) porté par le second bloc, sollicitant axialement les clavettes dans le sens (G) pour lequel elles libèrent l'armature, une tige (10₂) prolongeant l'armature au-delà du second bloc, tige solidarisée avec un piston (20), un pot cylindrique (21) entourant la portion de la tige qui comprend le piston de façon telle que ce dernier divise l'intérieur dudit pot en deux compartiments étanches reliés entre eux par un passage étranglé (22) au niveau dudit piston, une masse de matériau incompressible et lentement déformable remplissant les deux compartiments du pot et le passage étranglé, un manchon (27) solidaire du pot, interposé axialement entre celui-ci et la base élargie des clavettes (15) et une bague (29) solidaire du second bloc, propre à coopérer avec le manchon (27) de façon à le maintenir, au repos, en sa position axialement juxtaposée contre les clavettes.

2. Dispositif de liaison selon la revendication 1, caractérisé en ce que l'armature est constituée par un toron (10) lui-même composé par un faisceau de brins métalliques (10₁) entourant un brin métallique central (10₂) et en ce que la tige est constituée par un prolongement du seul brin central de ce toron, les brins périphériques (10₁) de ce dernier étant interrompus au niveau du manchon (27).

3. Dispositif de liaison selon l'une quelconque des précédentes revendications, caractérisé en ce que le dispositif à ressort comprend un ressort hélicoïdal de compression (16) entourant la portion d'armature disposée à l'entrée, du second bloc (6), disposée du côté du premier bloc (5), un étui cylindrique (17) solidaire de ce second bloc et entourant ledit ressort et une douille épaulée (19) interposée axialement entre le ressort et les extrémités étroites des clavettes (15).

4. Dispositif de liaison selon l'une quelconque des précédentes revendications, caractérisé en ce que les pièces à relier sont deux tronçons de lisse (3₁,3₂) constitués par des profilés creux et en ce que les blocs (5,6) sont fixés, notamment par vissage, à l'intérieur des extrémités concernées de ces deux tronçons.

## Patentansprüche

1. Vorrichtung zum horizontalen Verbinden von zwei horizontal langgestreckten und in Verlängerung zueinander angeordneten Teilen (3₁, 3₂) untereinander, mit einem Zwischenstück (30) mit einem dem der zwei Teile ähnlichen Profil, das zwischen diesen beiden Teilen leicht gleitend angebracht ist, derart, daß es unter Gewährung von Veränderungen des gegenseitigen Abstandes der beiden Teile die Fortdauer der Verbindung beibehält, dadurch gekennzeichnet, daß es umfaßt einen ersten Block (5), der mit einem der Teile (3₁) fest verbunden werden kann, einen zweiten Block (6), der mit dem anderen Teil (3₂) fest verbunden werden kann, eine zugfeste Armierung (10), die die beiden Blöcke durchläuft, Mittel (11), um ein Ende der Armierung an dem ersten Block gegenüber seinen Belastungsstellen bei Zug in Richtung des zweiten Bocks dauerhaft zu verankern, eine keilartige, kegelstumpfförmige Verankerungseinrichtung (15), die in dem zweiten Block aufgenommen ist und einen Bereich der Armierung derart umgibt, daß sie diesen auf dem zweiten Block gegenüber seinen Belastungsstellen bei Zug in Richtung des ersten Blockes verankern kann, eine durch den zweiten Block getragene Federeinrichtung (16-19), die die Keile in Richtung (G) beaufschlagt, wegen welcher diese die Armierung freigeben, einen Schaft (10₂), der die Armierung über den zweiten Block hinaus verlängert, wobei der Schaft mit einem Kolben (20) fest verbunden ist, ein zylinderförmiges Gefäß (21), das den Abschnitt des Schaftes umgibt, der den Kolben aufweist, derart, daß letzterer das Innere des Gefäßes in zwei dichte Abteile unterteilt, die untereinander über einen verengten Durchgang (22) am Kolben verbunden sind, eine Masse aus nicht zusammendrückbarem und schwer verformbarem Material, die die beiden Abteile des Gefäßes und den verengten Durchgang füllt, ein mit dem Gefäß fest verbundenes Überschiebrohr (27), das axial zwischen diesem und der verbreiterten Basis der Keile (15) angeordnet ist, und einen mit dem zweiten Block fest verbundenen Ring (29), der dazu geeignet ist, mit dem Überschiebrohr (27) derart zusammenzuwirken, daß dieses im Ruhezustand in seiner axial an die Keile anliegenden Position bleibt.

2. Verbindungsvorrichtung nach Anspruch 1, dadurch gekennzeichnet, daß die Armierung aus einem Seil (10) gebildet ist, das selbst aus einem Metallfaserbündel (10₁) zusammengesetzt ist, welches eine zentrale Metallfaser (10₂) umgibt, und daß der Schaft aus einer Verlängerung der einzelnen Zentralfaser des Seiles gebildet ist, wobei die Umfangsfasern (10₁) des letzteren auf der Höhe des Überschiebrohrs (27) abgetrennt sind.

3. Verbindungsvorrichtung nach einem der vorstehenden Ansprüche, dadurch gekennzeichnet, daß die Federeinrichtung umfaßt eine schraubenförmige Druckfeder (16), die den Armierungsabschnitt umgibt, der an dem auf der Seite des ersten Blocks (5) gelegenen Eingang des zweiten Blocks (6) angeordnet ist, ein zylindrisches Gehäuse (17), das mit dem zweiten Block fest verbunden ist und die Feder umgibt, und eine mit Schultern versehene Hülse (19), die axial zwischen der Feder und den schmalen Enden der Keile (15) angeordnet ist.

4. Verbindungsvorrichtung nach einem der vorstehenden Ansprüche, dadurch gekennzeichnet, daß die zu verbindenden Teile zwei glatte Stücke sind (3₁ 3₂), die aus Hohlprofilen gebildet sind, und daß die Blöcke (5, 6) insbesondere durch Verschraubung an der Innenseite der betreffenden Enden dieser beiden Stücke befestigt sind.

## Claims

1. Device for connecting together horizontally two pieces (3₁, 3₂) which are extended horizontally and disposed in the prolongation of one another, the said device comprising an intermediate length (30) having a profile similar to that of the two pieces and mounted for smooth sliding between the said two pieces in such a way as to maintain the continuity of the connection while at the same time permitting variations in the mutual gap between the two pieces, characterised in that it comprises a first block (5) intended to be rendered integral with one of the pieces (3₁), a second block (6) intended to be rendered integral with the other piece (3₂), a traction-resistant reinforcement (10) passing through the two blocks, means (11) for permanently anchoring one end of the reinforcement on the first block in respect of its tensile stresses in the direction of the second block, a truncated cone-shaped anchoring device (15) with cotters which is contained in the second block and surrounds a portion of the reinforcement in such a way as to be able to anchor the said reinforcement on the said second block wich regard to its tensile stresses in the direction of the first block, a device (16-19) with a spring, which device is carried by the second block and axially stresses the cotters in the direction (G) in respect of which they release the reinforcement, a rod (10₂) prolonging the reinforcement beyond the second block, which rod is rendered integral with a piston (20), a cylindrical pot (21) surrounding that portion of the rod which comprises the piston in such a way that the said piston divides the interior of the said pot into two leak-proof compartments connected together by a constricted passage (22) level with the said piston, a mass of incompressible and slowly deformable material filling the two compartments of the pot and the constricted passage, a sleeve (27) integral with the pot and interposed axially between the latter and the widened base of the cotters (15) and a collar (29) which is integral with the second block and is adapted to cooperate with the sleeve (27) in such a way as to keep it, when at rest, in its position which is axially juxtaposed against the cotters.

2. Connecting device according to claim 1, characterised in that the reinforcement is constituted by a strand (10) which is itself made up of a bundle of metal plies (10₁) surrounding a central metal ply (10₂), and in that the rod is constituted by a prolongation of the single central ply of the said strand, the peripheral plies (10₁) of the latter being interrupted level with the sleeve (27).

3. Connecting device according to any one of the preceding claims, characterised in that the device with a spring comprises a helicoidal compression spring (16) surrounding that portion of the reinforcement which is disposed an that entrance to the second block (6) which is disposed on the same side as the first block (5), a cylindrical case (17) integral with the said second block and surrounding the said spring, and a shouldered socket (19) interposed axially between the spring and the narrow ends of the cotters (15).

4. Connecting device according to any one of the preceding claims, characterised in that the pieces to be connected are two lengths of rail (3₁, 3₂) constituted by hollow profiles, and in that the blocks (5, 6) are fixed, in particular by screwing, inside the relevant ends of the said two lengths.
